# FASCICULE DE BREVET EUROPEEN

(11) **EP 2 024 566 B1**
(45) Date de publication et mention de la délivrance du brevet: **14.08.2013**
(21) Numéro de dépôt: 07788970.7
(22) Date de dépôt: 06.06.2007
(51) Int. Cl.: D21H 21/40, D21H 21/42

(54) **ELEMENT DE SECURITE COMPRENANT UN MOTIF DISCERNABLE**
SICHERHEITSELEMENT MIT NACHWEISBAREM DESIGN
SAFETY ELEMENT COMPRISING A DETECTABLE DESIGN

(30) Priorité: 06.06.2006 FR 0605020
(43) Date de publication de la demande: 18.02.2009
(73) Titulaire: ARJOWIGGINS SECURITY, 92100 Boulogne Billancourt (FR)
(72) Inventeur: DOUBLET, Pierre, 77160 Saint-Brice (FR); CAMUS, Michel, 38140 Rives Sur Fure (FR); MALLOL, Stéphane, 77160 Provins (FR); THIERRY, Yvan, 77320 Jouy Sur Morin (FR)
(74) Mandataire: Tanty, François
(86) Numéro de dépôt international: PCT/FR2007/051386
(87) Numéro de publication internationale: WO 2007/141459

(56) Documents cités:
- EP-A2- 0 536 855
- EP-A2- 0 659 936
- GB-A- 2 250 474

## Description

L'invention concerne un élément de sécurité plat comprenant un motif discernable, ainsi que la feuille ou l'article de sécurité le contenant.

Dans l'industrie des documents de sécurité, on utilise couramment des fils de sécurité qui sont incorporés dans ces documents. De tels fils peuvent porter des inscriptions imprimées, mais ils peuvent présenter l'inconvénient d'être trop visibles en lumière réfléchie et par conséquent relativement facilement reproductibles par des contrefacteurs ou des faussaires qui impriment le motif du fil sur le papier.

On connaît par le document EP 536 855 un fil de sécurité comprenant un support plastique et des inscriptions obtenues par dépôt de métal de sorte que lorsque le fil est incorporé dans un document, les inscriptions sont quasiment invisibles en lumière réfléchie et ne peuvent être discernées qu'en lumière transmise. Ainsi, la protection contre la falsification des documents de sécurité est améliorée. Toutefois, lorsque l'épaisseur de papier entre le fil de sécurité et la face extérieure de la couche de papier est trop faible, les inscriptions peuvent apparaître en lumière réfléchie. De plus, les inscriptions étant réalisées par métallisation, le choix des formes et des couleurs est relativement limité.

Le but de la présente invention est donc de proposer un élément de sécurité, tel qu'un fil, bande ou patch de sécurité qui améliore encore la protection du document dans lequel il est incorporé.

La Demanderesse a trouvé qu'un agencement non régulier de caractères élémentaires présents sur au moins une des faces de l'élément de sécurité permet d'atteindre ce but.

Ainsi, l'invention a pour objet un élément de sécurité plat, portant sur au moins une de ses faces un ensemble de caractères élémentaires, lesdits caractères élémentaires présentant une variation de forme et/ou de densité et/ou de taille permettant de faire apparaître au moins un motif discernable.

Ces motifs peuvent représenter des motifs alphanumériques, des symboles, des dessins ou similaires.

Par "discernable" on entend ici que le motif est discernable, par rapport au fond également formé de caractères élémentaires, par l'observateur qui regarde en transvision et/ou en réflexion le document de sécurité comprenant l'élément de sécurité selon l'invention. Les motifs ne sont pas nécessairement discernables lorsqu'on observe l'élément de sécurité à faible distance, par exemple au moyen d'une loupe. En effet, à faible distance, les contours des motifs ne sont pas nets et l'agencement des caractères élémentaires apparaît comme aléatoire.

La densité en caractères élémentaires correspond au nombre de caractères élémentaires par unité de surface du support de l'élément de sécurité.

Selon l'invention, la variation de la densité et/ou de la forme et/ou de la taille des caractères élémentaires permet à l'observateur, par le contraste apporté par cette ou ces variations, de distinguer des zones formant les motifs, du fond de l'élément de sécurité. Ainsi, malgré l'apparence aléatoire de l'agencement des caractères élémentaires, l'observateur peut reconnaître les motifs.

Un autre avantage de l'invention est que cette variation rend la falsification particulièrement difficile. En effet, du fait du caractère variable des caractères élémentaires, leur agencement est particulièrement difficile à reproduire.

Un autre avantage encore de l'invention est que l'on peut authentifier l'élément de sécurité en vérifiant la forme et l'agencement des caractères élémentaires à l'aide d'un microscope ou d'un dispositif grossissant adéquat.

Le support de l'élément de sécurité selon l'invention est de préférence réalisé en un matériau transparent ou translucide. En particulier, le support est réalisé en plastique. Des matériaux adaptés sont à base de polymères choisis dans le groupe des polyesters, notamment du poly(éthylène téréphtalate), des polypropylènes, des polyéthylènes, du polychlorure de vinyle, et des mélanges de ceux-ci.

Le support de l'élément de sécurité a une épaisseur comprise entre 5 et 700 µm, de préférence entre 5 et 200 µm, préférentiellement encore entre 5 et 50 µm.

Selon une forme de réalisation de l'invention, les caractères élémentaires disposés à la surface de l'élément de sécurité peuvent être des points, et/ou des segments droits, et/ou des segments courbes et/ou leurs combinaisons. Une telle combinaison peut, par exemple, conduire à des caractères élémentaires ayant des formes géométriques telles que des quadrilatères, des triangles, des disques, des cercles, ou des figures telles que des étoiles, des quartiers ou des demi-lunes ou similaires.

En variante, les caractères disposés à la surface de l'élément de sécurité selon l'invention, ont une forme irrégulière, c'est à dire une forme non géométrique et variable en dimensions (de type dit "patatoïde").

Selon une forme de réalisation de l'invention, les différents caractères élémentaires disposés sur l'une des faces de l'élément de sécurité peuvent tous être de même forme. Par exemple, l'élément de sécurité comprend à sa surface un ensemble de caractères élémentaires en forme d'étoiles dont la densité varie, Dans un autre exemple, l'élément de sécurité comprend à sa surface un ensemble d'étoiles de tailles différentes.

Selon une autre forme de réalisation, les différents caractères élémentaires disposés à la surface de l'élément de sécurité ne sont pas tous de même forme. Par exemple, l'élément de sécurité comprend à sa surface un ensemble de points, de segments courbes et d'étoiles.

Selon un mode de réalisation particulier de l'invention, les caractères élémentaires ont différentes formes, et les formes des caractères élémentaires des motifs et du fond sont communes. Par exemple, le fond ainsi que les motifs discernables sont formés par des points et des segments droits dont la variation de densité et/ou de taille permettra de faire apparaître lesdits motifs discernables.

Dans un autre mode de réalisation, les caractères élémentaires agencés dans la ou les zones formant un ou des motif(s) sont différents des caractères élémentaires disposés hors de la ou des zone(s) formant les motifs. Ainsi, par exemple, le fond peut être constitué de points et les motifs de segments droits. Il est également possible que chaque zone formant un motif soit constituée de caractères élémentaires différents des caractères élémentaires constituant les autres zones formant un motif.

Selon un mode de réalisation particulier de l'invention, la densité en caractères élémentaires est constante sur l'ensemble de l'élément de sécurité.

Selon un autre mode de réalisation, la densité en caractères élémentaires peut être plus élevée dans une zone correspondant à un motif de sorte que ledit motif apparaîtra à l'observateur plus foncé que le fond qui l'entoure.

Inversement, la densité en caractères élémentaires peut être moins élevée dans une zone correspondant à un motif, de sorte que ledit motif apparaîtra à l'observateur plus clair que le fond qui l'entoure.

Selon un mode de réalisation préféré de l'invention, l'élément de sécurité comporte à sa surface des caractères élémentaires constitués par un ensemble de points. La densité de ces points est plus élevée dans les zones formant un motif que dans le fond de l'élément de sécurité.

Selon un mode de réalisation de l'invention, les caractères élémentaires ont une taille comprise entre 50 et 100 µm.

Selon un mode de réalisation de l'invention, la taille des caractères élémentaires de l'élément sécurité est constante, seules la densité et/ou la forme desdits caractères élémentaires variant. Par exemple, les caractères élémentaires sont constitués de points d'un diamètre de 60µm.

Selon un autre mode de réalisation, la taille des caractères élémentaires agencés sur le support de l'élément de sécurité varie. En particulier, lorsque la densité et la forme des caractères élémentaires sont constantes, les caractères élémentaires peuvent être de taille plus petite au niveau des zones formant les motifs que celle des caractères élémentaires formant le fond, de sorte que lesdits motifs apparaissent plus clairs que le fond qui les entoure. Inversement, les caractères élémentaires peuvent être de taille plus élevée au niveau des zones formant les motifs que celle des caractères élémentaires formant le fond, de sorte que lesdits motifs apparaissent plus foncés que le fond qui les entoure.

Selon un mode de réalisation particulier, la taille, la forme et la densité des caractères élémentaires agencés sur le support de l'élément de sécurité selon l'invention peuvent varier simultanément. Leurs degrés de variation seront choisis par l'homme du métier de façon à créer des zones, correspondant aux motifs, discernables du fond de l'élément de sécurité.

Selon un mode de réalisation de l'invention, l'élément de sécurité peut être constitué d'un enchaînement, optionnellement répétitif, de séquences, chaque séquence étant constituée d'un agencement différent de caractères élémentaires variant en forme et/ou en densité et/ou en taille et formant un fond et des motifs.

Selon un autre mode de réalisation, l'agencement des caractères élémentaires sur le support de l'élément de sécurité peut être prévu de sorte que les motifs ne sont discernables que lorsque l'élément de sécurité est plié sur lui-même, par complémentarité de plusieurs zones destinées à former des motifs. Par exemple, dans le cas d'un élément de sécurité présentant un agencement de caractères élémentaires dont la densité varie, cette densité peut être plus élevée dans des zones complémentaires correspondant à des motifs partiels. Lorsque l'élément de sécurité sera plié, ces zones complémentaires se compléteront de façon à faire apparaître un ou des motifs plus foncés que le fond.

Préférentiellement, lesdits caractères élémentaires sont des impressions d'encre et/ou des dépôts de métal.

Selon un mode de réalisation de l'invention, lesdits caractères élémentaires sont en métal. En particulier le métal utilisé pour réaliser les motifs peut être choisi parmi l'aluminium, le cuivre, le chrome, et leurs alliages. Par exemple, les caractères élémentaires en métal peuvent être déposés à la surface de l'élément de sécurité par un procédé de métallisation partielle. Ils peuvent également être déposés par métallisation de la surface du support, suivie d'une démétallisation partielle.

Selon un cas préféré de l'invention, les caractères sont imprimés en une encre opacifiante. En particulier il peut s'agir d'une encre métallique. Une encre métallique adaptée est par exemple une encre contenant des pigments métalliques tels que le cuivre, l'aluminium, l'argent, l'or, le chrome ou le fer. On peut également imprimer les motifs en une encre colorée, y compris blanche ou noire, par exemple une encre noire avec des pigments contenant du noir de carbone.

Selon, un autre cas particulier, l'encre utilisée peut, de plus, présenter des propriétés de luminescence, en particulier de fluorescence ou de phosphorescence.

Par exemple, les caractères élémentaires peuvent être des impressions obtenues par impression par rotogravure, impression offset, impression flexographique, par sérigraphie ou encore par impression numérique.

L'élément de sécurité selon l'invention peut également comprendre au moins un revêtement supplémentaire.

Selon un cas particulier de l'invention, l'élément de sécurité peut comprendre une couche électroconductrice en particulier réalisée en un polymère électroconducteur transparent. Des exemples de polymères électroconducteurs adaptés sont une polyaniline, un polyéthylène dioxythiophène ou leurs dérivés. L'élément de sécurité peut comprendre un revêtement doté de propriétés magnétiques, en combinaison ou non avec le revêtement électroconducteur.

Selon un autre cas de l'invention, l'élément de sécurité peut également comprendre un revêtement présentant des propriétés de magnétisme ou de luminescence, notamment de fluorescence.

Selon un mode de réalisation préféré, l'élément de sécurité selon l'invention peut être réalisé sous la forme d'un fil de sécurité destiné à être inséré au moins partiellement dans un document de sécurité. Des dimensions adaptées sont une largeur de 0,7 à 60 mm, notamment de 1 à 40 mm, et une longueur correspondant à la distance entre un premier et un deuxième bord opposés du document dans lequel l'élément de sécurité sera inséré.

En variante, l'élément de sécurité selon l'invention peut être un patch ou un foil destiné à être appliqué sur un document de sécurité. L'élément de sécurité peut alors, par exemple, être disposé dans une ouverture de préférence transparente prévue dans le document de sécurité et constituer une fenêtre dans le ledit document.

Par patch, on entend ici un élément plat de dimensions réduites par rapport aux dimensions du document de sécurité et par foil un élément mince, plat, allongé, ces éléments étant apposables à la surface d'un document, par exemple par transfert.

L'invention concerne aussi une feuille de sécurité incorporant l'élément de sécurité décrit ci-dessus. Une feuille de sécurité est ici une feuille, par exemple en un matériau fibreux et/ou en un matériau plastique, pouvant contenir un ou plusieurs éléments de sécurité, non imprimée.

L'invention concerne également un article de sécurité incorporant ledit élément de sécurité. Ledit article est un document de sécurité, notamment un moyen de paiement tel qu'un billet de banque, un chèque, un document d'identité tel qu'une carte d'identité, un permis de conduire, un visa, une page de passeport et similaires. En particulier, l'invention concerne un billet de banque dans lequel est incorporé un élément de sécurité selon l'invention. De préférence le document de sécurité est un billet de banque dans lequel est incorporé un élément de sécurité sous la forme d'un fil de sécurité ou sur lequel est apposé un patch notamment dans une fenêtre. L'article de sécurité peut être aussi une étiquette de sécurité ou un emballage notamment destiné' aux médicaments ou aux composants électroniques ou aux aliments.

L'article de sécurité selon l'invention peut comporter au moins une couche fibreuse notamment à base de fibres cellulosiques et/ou une couche en matière plastique.

L'invention va maintenant être décrite plus en détails à l'aide du dessin annexé dans lequel :
- la figure 1 représente une vue de face de l'élément de sécurité selon un mode de réalisation de l'invention, à sa taille réelle
- la figure 2 représente une vue de face de l'élément de sécurité de la figure 1, agrandi 5 fois
- la figure 3 représente une vue de face de l'élément de sécurité de la figure 1, agrandi 10 fois

Les figures 1 à 3 illustrent un fil de sécurité selon l'invention à différentes échelles de grossissement. Le fil de sécurité (1) comporte un support transparent (2) en polyéthylène téréphtalate, d'une largeur de 3mm, d'une longueur de 30mm et d'une épaisseur de 30µm, sur lequel sont imprimés des caractères (3) en forme de cercle, d'étoiles, d'hexagones et d'ovales. Dans l'exemple illustré, la taille et la densité des caractères varient de façon à former un fond (4) foncé et des motifs (5) alphanumériques clairs discernables. Les formes des caractères (3) dans le motif (5) sont communes à celles du fond (4). Comme on peut le voir en comparant les figures 1 à 3, plus l'agrandissement est grand, plus les caractères (3) sont identifiables mais moins le motif (5) est discernables, ce qui rend le fil de sécurité (1) très difficile à reproduire. A taille réelle, le motif (5) est parfaitement discernable, le fond (4) comme le motif (5) apparaissent presque unis, et l'observateur ne perçoit pas la forme précise de chacun des caractères (3) imprimés à la surface du support transparent (2).

## Revendications

1. Elément de sécurité plat, comprenant un support portant sur au moins une de ses faces un ensemble de caractères élémentaires, **caractérisé en ce que** :
- lesdits caractères élémentaires sont agencés avec une variation de forme et/ou de densité et/ou de taille de manière à faire apparaître au moins un motif discernable, et
- à faible distance, le contour du motif n'est pas net et l'agencement des caractères élémentaires apparaît comme aléatoire.

2. Elément de sécurité selon la revendication 1, **caractérisé en ce que** le support dudit élément de sécurité est en un matériau transparent ou translucide.

3. Elément de sécurité selon la revendication précédente, **caractérisé en ce que** ledit matériau transparent ou translucide est à base d'un polymère choisi dans le groupe des polyesters, en particulier du poly(éthyléne téréphtalate), des polypropylènes, des polyéthylènes, du polychlorure de vinyle.

4. Elément de sécurité selon l'une des revendications précédentes, **caractérisé en ce que** ledit support de l'élément de sécurité a une épaisseur comprise entre 5 et 700 µm, de préférence entre 5 et 200 µm, notamment entre 5 et 50 µm.

5. Elément de sécurité selon la revendication précédente, **caractérisé en ce qu'**il présente une largeur comprise entre 1 mm et 40 mm.

6. Elément de sécurité selon l'une des revendications précédentes, **caractérisé en ce que** ledit motif discernable représente au moins un motif alphanumérique, et/ou un dessin, et/ou un symbole.

7. Elément de sécurité selon l'une des revendications précédentes, **caractérisé en ce que** lesdits caractères élémentaires sont des points et/ou des segments droits et/ou des segments courbes et/ou leurs combinaisons.

8. Elément de sécurité selon l'une des revendications précédentes, **caractérisé en ce que** lesdits caractères élémentaires sont des impressions.

9. Elément de sécurité selon l'une des revendications 1 à 7, **caractérisé en ce que** lesdits caractères élémentaires sont des dépôts de métal.

10. Elément de sécurité selon l'une des revendications précédentes, **caractérisé en ce qu'**il comprend au moins un revêtement supplémentaire ayant des propriétés de conduction électrique, et/ou magnétiques et/ou de luminescence, en particulier de fluorescence.

11. Elément de sécurité selon la revendication précédente, **caractérisé en ce que** ledit revêtement est un polymère électroconducteur transparent.

12. Elément de sécurité selon l'une des revendications précédentes, **caractérisé en ce que** ledit élément de sécurité est un fil de sécurité, un patch ou un foil.

13. Article de sécurité, **caractérisé en ce qu'**il comporte au moins un élément de sécurité défini à l'une quelconque des revendications précédentes.

14. Article de sécurité selon la revendication précédente, **caractérisé en ce qu'**il est un document de sécurité, notamment un moyen de paiement, en particulier un billet de banque ou un chèque, un document d'identité, en particulier une carte d'identité, un permis de conduire, un visa ou une page de passeport.

15. Article de sécurité selon l'une des revendications 13 ou 14, **caractérisé en ce qu'**il est une étiquette de sécurité ou un emballage.

## Patentansprüche

1. Flaches Sicherheitselement mit einem Träger, der auf wenigstens einer seiner Seiten eine Zusammenstellung von Elementarzeichen aufweist, **dadurch gekennzeichnet, dass**
die Elementarzeichen mit einer Variation der Form und/oder der Dichte und/oder der Größe so zusammengestellt sind, dass sie wenigstens ein erkennbares Muster erscheinen lassen, und
die Kontur des Musters bei geringer Entfernung nicht deutlich ist und die Zusammenstellung der Elementarzeichen wie zufällig erscheint.

2. Sicherheitselement nach Anspruch 1, **dadurch gekennzeichnet, dass** der Träger des Sicherheitselements aus einem transparenten oder transluzenten Material ist.

3. Sicherheitselement nach dem vorstehenden Anspruch, **dadurch gekennzeichnet, dass** das transparente oder transluzente Material auf einem Polymer basiert, das ausgewählt ist aus der Gruppe bestehend aus Polyestern, insbesondere Polyethylenterephthalat, Polypropylenen, Polyethylenen und Polyvinylchlorid.

4. Sicherheitselement nach einem der vorstehenden Ansprüche, **dadurch gekennzeichnet, dass** der Träger des Sicherheitselements eine Dicke zwischen 5 und 700 µm, vorzugsweise zwischen 5 und 200 µm, insbesondere zwischen 5 und 50 µm aufweist.

5. Sicherheitselement nach dem vorstehenden Anspruch, **dadurch gekennzeichnet, dass** es eine Breite zwischen 1 mm und 40 mm aufweist.

6. Sicherheitselement nach einem der vorstehenden Ansprüche, **dadurch gekennzeichnet, dass** das unterscheidbare Muster wenigstens ein alphanumerisches Muster und/oder ein Design und/oder ein Symbol darstellt.

7. Sicherheitselement nach einem der vorstehenden Ansprüche, **dadurch gekennzeichnet, dass** die Elementarzeichen Punkte und/oder gerade Segmente und/oder kurvige Segmente und/oder deren Kombinationen sind.

8. Sicherheitselement nach einem der vorstehenden Ansprüche, **dadurch gekennzeichnet, dass** die Elementarzeichen Aufdrucke sind.

9. Sicherheitselement nach einem der Ansprüche 1 bis 7, **dadurch gekennzeichnet, dass** die Elementarzeichen Metallablagerungen sind.

10. Sicherheitselement nach einem der vorstehenden Ansprüche, **dadurch gekennzeichnet, dass** es wenigstens eine zusätzliche Beschichtung aufweist, die elektrisch leitfähige und/oder magnetische und/oder lumineszierende, insbesondere fluoreszierende, Eigenschaften aufweist.

11. Sicherheitselement nach dem vorstehenden Anspruch, **dadurch gekennzeichnet, dass** die Beschichtung ein transparentes elektroleitfähiges Polymer ist.

12. Sicherheitselement nach einem der vorstehenden Ansprüche, **dadurch gekennzeichnet, dass** das Sicherheitselement ein Sicherheitsfaden, ein Aufkleber oder ein Foil ist.

13. Sicherheitsartikel, **dadurch gekennzeichnet, dass** er wenigstens ein Sicherheitselement gemäß einem der vorstehenden Ansprüche aufweist.

14. Sicherheitsartikel nach dem vorstehenden Anspruch, **dadurch gekennzeichnet, dass** er ein Sicherheitsdokument, insbesondere ein Zahlungsmittel, beispielsweise eine Banknote oder ein Scheck, ein Identitätsdokument, beispielsweise eine Ausweiskarte, ein Führerschein, ein Visum oder eine Seite des Passes ist

15. Sicherheitsartikel nach Anspruch 13 oder 14, **dadurch gekennzeichnet, dass** es ein Sicherheitsetikett oder eine Verpackung ist

## Claims

1. A flat security element comprising a support bearing on at least one of its faces a set of elementary characters, **characterized in that** :
said elementary characters are set out with a variation in shape and/or in density and/or in size so as to reveal at least one discernible design, and at a close range, outlines of the design are not sharp and the layout of the elementary characters appears to be random.

2. The security element as claimed in claim 1, **characterized in that** the support of said security element is made of a transparent or translucent material.

3. The security element as claimed in the preceding claim, **characterized in that** said transparent or translucent material is based on a polymer chosen from the group of polyesters, in particular of poly (ethylene terephtalate), polypropylenes, polyethylenes and polyvinyl chloride.

4. The security element as claimed in any one of the preceding claims, **characterized in that** said support of the security element has a thickness of between 5 and 700µm, preferably between 5 and 200µm, in particular between 5 and 50µm.

5. The security element as claimed in claim 4, **characterized in that** the security element has a width of between 1 mm and 40 mm.

6. The security element as claimed in any one of the preceding claims, **characterized in that** said discernible design represents at least one alphanumeric design and/or a pattern and/or a symbol.

7. The security element as claimed in any one of the preceding claims, **characterized in that** said elementary characters are dots and/or segments of straight lines and/or segments of curves and/or combinations thereof.

8. The security element as claimed in any one of the preceding claims, **characterized in that** said elementary characters are printed.

9. The security element as claimed in any one of claims 1 to 7, **characterized in that** said elementary characters are deposits of metal.

10. The security element as claimed in any one of the preceding claims, **characterized in that** it comprises at least one additional coating having properties of electrical conductivity, and/or magnetic properties and/or luminescent properties, in particular fluorescence.

11. The security element as claimed in claim 10, **characterized in that** said coating is a transparent electrically conductive polymer.

12. The security element as claimed in any one of the preceding claims, **characterized in that** said security element is a security thread, a patch or a foil.

13. A security sheet, **characterized in that** it comprises at least one security element as claimed in any one of the preceding claims.

14. The security item as claimed in the preceding claim, **characterized in that** the security item is a security document, in particular a means of payment, in particular a banknote or a check, an identity document, in particular an identity card, a driver's license, a visa or a page of a passport.

15. The security item as claimed in any one of claims 13 or 14, **characterized in that** the security item is a security label or a wrapper.
